# EUROPÄISCHE PATENTSCHRIFT

(11) **EP 2 081 865 B1**
(45) Veröffentlichungstag und Bekanntmachung des Hinweises auf die Patenterteilung: **18.04.2012**
(21) Anmeldenummer: 07818276.3
(22) Anmeldetag: 20.09.2007
(51) Int. Cl.: B66C 23/74, B66C 23/90

(54) **FAHRZEUGKRAN**
VEHICLE CRANE
GRUE AUTOMOTRICE

(30) Priorität: 29.09.2006 DE 102006046469
(43) Veröffentlichungstag der Anmeldung: 29.07.2009
(73) Patentinhaber: K.A. Schmersal Holding GmbH & Co. KG, 42279 Wuppertal (DE)
(72) Erfinder: STRATMANN, Christoph, 45277 Essen (DE); DOLATA, Stefan, 44268 Herne (DE)
(74) Vertreter: Henseler, Daniela
(86) Internationale Anmeldenummer: PCT/EP2007/008184
(87) Internationale Veröffentlichungsnummer: WO 2008/040450

(56) Entgegenhaltungen:
- EP-A- 1 724 230
- DE-A1- 10 061 331
- DE-B- 1 257 391
- DE-C1- 3 912 868
- JP-A- 8 217 382

## Beschreibung

Die Erfindung betrifft einen Fahrzeugkran nach dem Oberbegriff des Anspruchs 1.

Aus DE 202 03 506 U1 ist ein gattungsgemäßer Fahrzeugkran bekannt, der eine Ballastiereinrichtung aufweist, die eine Ballastaufnahme an der Drehbühne, eine Ballastablage an dem Unterwagen sowie eine Ballasthubvorrichtung umfaßt, die dazu vorgesehen ist, Ballast von der drehbühnenseitigen Ballastaufnahme zur unterwagenseitigen Ballastablage und umgekehrt zu heben. Ebenfalls bekannte Ballastiereinrichtungen sehen vor, den an der Drehbühne befestigten Ballast hinter der Drehbühne auf der Oberseite des Unterwagens abzulassen.

Der jeweils aufgenommene Ballast wird vom Kranführer in die Kransteuerung eingegeben. Dabei können Fehler passieren. Um mit einem Fahrzeugkran ein Gewicht anheben zu können, muß der Kran mit einem entsprechend schweren Gegengewicht, dem Ballast, ausgestattet werden. Ist der Ballast zu klein, droht der Autokran umzufallen, wenn das Kippmoment des Krans zu groß wird. Das kann passieren, wenn das Objekt, das angehoben werden soll zu schwer ist, oder zu weit vom Kran entfernt abgesetzt werden soll.

Aus JP 8 217382 A ist ein Fahrzeugkran nach dem Oberbegriff des Anspruchs 1 bekannt.

Aufgabe der Erfindung ist es daher, einen verbesserten Fahrzeugkran der genannten Art zu schaffen, bei dem die Ballastierung automatisch möglichst fehlerfrei erfolgt.

Diese Aufgabe wird durch die Merkmale des Anspruchs 1 gelöst.

Hierdurch wird ein Fahrzeugkran geschaffen, bei dem die Ballasterfassung automatisiert ist. Die Erfassung des Ballastes erfolgt berührungslos mit Hilfe von Funkübertragung.

Vorteilhafterweise erfolgt die Funkübertragung unter Einsatz der RFID-Technik.

Weitere Ausgestaltungen der Erfindung sind der nachfolgenden Beschreibung und den Unteransprüchen zu entnehmen.
Fig. 1 zeigt schematisch eine Seitenansicht eines Fahrzeugkrans.

Die Erfindung betrifft einen Fahrzeugkran mit einem Unterwagen 1 und einem auf dem Unterwagen 1 um eine aufrechte Drehachse drehbar angeordneten Oberwagen 2. Der Oberwagen 2 trägt einen Kranausleger 3 und weist eine Ballastiereinrichtung 4 auf, die eine Aufnahme 5 zum Ablegen von Ballastgewichten 6 umfaßt. Das Ablegen von Ballastgewichten 6 an oder in einer Aufnahme 5 kann beispielsweise durch Aufhängen an dem Oberwagen 2 erfolgen. Dazu kann eine Haltevorrichtung 9 und/oder eine kombinierte Halte-/Greifvorrichtung vorgesehen sein.

Die Ballastgewichte 6 sind jeweils mit einem maschinenlesbaren Datenträger zum Abspeichern einer Gewichtskennung bzw. Gewichtsinformation und einer Sendeeinrichtung zur berührungslosen Funk-Übertragung der jeweiligen Gewichtskennung ausgestattet.

Der Aufnahme 5 der Ballastiereinrichtung 4 ist mindestens eine Leseeinrichtung 7, 8 zugeordnet, die zum Erfassen der Gewichtskennungen der zu ballastierenden Ballastgewichte 6 ausgelegt ist und eine elektronische Verarbeitungseinheit aufweist zum Ermitteln einer jeweiligen gesamten Ist-Ballastierung an der Aufnahme 5. Die gesamte Ist-Ballastierung resultiert aus der Addition der an der Aufnahme 5 abgelegten Ballastgewichte 6. Die Anzahl der an der Aufnahme 5 abgelegten Ballastgewichte 6 ist individuell wählbar und hängt ab vom Einsatzzweck des Fahrzeugkrans.

Die elektronische Verarbeitungseinheit vergleicht zudem diese erfaßte gesamte Ist-Ballastierung mit einer vorgebbaren Soll-Ballastierung zum Erzeugen eines Freigabesignals bei einer gesamten Ist-Ballastierung größer gleich der Soll-Ballastierung. Das Freigabesignal ist an eine Kransteuerung weiterleitbar, um einen Kranbetrieb zu steuern.

Die mindestens eine Leseeinrichtung 7, 8 kann am Unterwagen 1 und/oder am Oberwagen 2 angeordnet sein.

Ist mindestens eine Leseeinrichtung 7 am Unterwagen 1 angeordnet, befindet sich diese vorzugsweise im Bereich eines Schwenkweges des Oberwagens 2 gegenüber dem Unterwagen 1. Die mindestens eine Leseeinrichtung 7 ist vorzugsweise so positioniert, daß die Ballastgewichte 6 mit ihren eingebauten Sendeeinrichtungen durch die Drehbewegung des Oberwagens 2 in vorzugsweise geringem Abstand an der Leseeinrichtung 7, 8 vorbeigeführt werden. So können entweder alle Sendeeinrichtungen gleichzeitig oder nacheinander eingelesen werden.

Die Ballastgewichte 6 weisen als Sendeeinrichtung vorzugsweise einen Transponder auf, wenn die RFID-Technik eingesetzt wird. Der Transponder ist dabei vorzugsweise über eine magnetische Abschirmung in ein Ballastgewicht 6 eingesetzt. Die Ballastgewichte 6 sind vorzugsweise Stahlplatten, in die jeweils mindestens ein Transponder als Sendeeinrichtung unter Abschirmung integriert ist.

Die Ballastiereinrichtung 4 weist ferner vorzugsweise ein Hubdrehwerk zum Ergreifen und Ablegen von Ballastgewichten 6 an der Aufnahme 5 auf, um die Ballastierung mit Ballastgewichten 6 wählbar in Abhängigkeit von dem Einsatzzweck einzustellen. Das Hubdrehwerk ist dabei vorzugsweise über die mindestens eine Leseeinrichtung 7, 8 steuerbar durch Übermittlung eines Steuersignals.

## Patentansprüche

1. Fahrzeugkran mit einem Unterwagen (1), einem auf dem Unterwagen (1) um eine aufrechte Drehachse drehbar angeordneten Oberwagen (2), der einen Kranausleger (3) trägt und eine zur Aufnahme von Ballastgewichten (6) ausgelegte Ballastiereinrichtung (4) aufweist, und einer Aufnahme (5) der Ballastiereinrichtung (4) mindestens eine Leseeinrichtung (7, 8) zugeordnet ist, die zum Erfassen der Gewichtskennungen der ballastierenden Ballastgewichte (6) ausgelegt ist, **dadurch gekennzeichnet, daß** die Ballastgewichte (6) jeweils mit einem maschinenlesbaren Datenträger zum Abspeichern einer Gewichtskennung und einer Sendeeinrichtung zur berührungslosen Funk-Übertragung der jeweiligen Gewichtskennung ausgestattet sind und die Leseeinrichtung (7, 8) eine elektronische Verarbeitungseinheit aufweist zum Ermitteln einer gesamten Ist-Ballastierung, Vergleichen dieser Ist-Ballastierung mit einer vorgebbaren Soll-Ballastierung sowie Erzeugen eines Freigabesignals bei einer Ist-Ballastierung größer gleich der Soll-Ballastierung.

2. Fahrzeugkran nach Anspruch 1, **dadurch gekennzeichnet, daß** die mindestens eine Leseeinrichtung (7, 8) am Unterwagen (1) und/oder am Oberwagen (2) angeordnet ist.

3. Fahrzeugkran nach Anspruch 2, **dadurch gekennzeichnet, daß** die mindestens eine Leseeinrichtung (7) am Unterwagen (1) im Bereich eines Schwenkweges des Oberwagens (2) gegenüber dem Unterwagen (1) angeordnet ist.

4. Fahrzeugkran nach einem der Ansprüche 1 bis 3, **dadurch gekennzeichnet, daß** die Ballastgewichte (6) als Sendeeinrichtung jeweils einen Transponder aufweise.

5. Fahrzeugkran nach einem der Ansprüche 1 bis 3, **dadurch gekennzeichnet, daß** die Ballastiereinrichtung (4) ein Hubdrehwerk zum Ergreifen und Ablegen von Ballastgewichten (6) an der Aufnahme (5) für Ballastgewichte (6) am Oberwagen (2) aufweist.

6. Fahrzeugkran nach Anspruch 5, **dadurch gekennzeichnet, daß** das Hubdrehwerk über die mindestens eine Leseeinrichtung (7, 8) steuerbar ist.

## Claims

1. Vehicle crane having an undercarriage (1) and having a revolving superstructure (2) which is arranged on the undercarriage (1) such that it can be rotated about an upright axis of rotation, which bears a crane boom (3) and which has a ballasting arrangement (4) designed for receiving ballast weights (6), and a mount (5) of the ballasting arrangement (4) is assigned at least one reader (7, 8) which is designed for detecting the weight identifiers of the ballast weights (6) for ballasting, **characterized in that** the ballast weights (6) are each equipped with a machine-readable data carrier for storing a weight identifier and with a transmitter for the contactless radio transmission of the respective weight identifier, and the reader (7, 8) has an electronic processing unit for determining the total actual ballasting, comparing this actual ballasting with a predeterminable desired ballasting and generating a release signal in the case of actual ballasting being greater than or equal to the desired ballasting.

2. Vehicle crane according to Claim 1, **characterized in that** the at least one reader (7, 8) is arranged on the undercarriage (1) and/or on the revolving superstructure (2).

3. Vehicle crane according to Claim 2, **characterized in that** the at least one reader (7) is arranged on the undercarriage (1) in the region of a path over which the revolving superstructure (2) pivots in relation to the undercarriage (1).

4. Vehicle crane according to one of Claims 1 to 3, **characterized in that** the ballast weights (6) have, as transmitter, a respective transponder.

5. Vehicle crane according to one of Claims 1 to 3, **characterized in that** the ballasting arrangement (4) has a hoisting/rotating unit for gripping ballast weights (6) and depositing them on the mount (5) for ballast weights (6) on the revolving superstructure (2).

6. Vehicle crane according to Claim 5, **characterized in that** the hoisting/rotating unit can be controlled via the at least one reader (7, 8).

## Revendications

1. Grue automotrice avec un châssis (1), une tourelle (2) agencée rotative autour d'un axe de rotation vertical sur le châssis (1), la tourelle portant une flèche de grue (3) et comportant un dispositif de lestage (4) conçu pour le logement de poids de ballast (6), et un logement (5) du dispositif de lestage (4) étant associé à au moins un dispositif de lecture (7, 8), qui est conçu pour la saisie des identifiants de poids des poids de ballast (6) chargés, **caractérisée en ce que** les poids de ballast (6) sont respectivement équipés d'un support de données lisible par machine pour la mémorisation d'un identifiant de poids, et d'un dispositif d'émission pour la radio-transmission sans fil de l'identifiant respectif de poids, et **en ce que** le dispositif de lecture (7, 8) comporte une unité de traitement électronique pour la détermination d'un lestage correspondant chargé, et pour la comparaison de ce lestage chargé avec un lestage prédéterminé désiré, afin de générer un signal de libération lors d'un lestage chargé plus grand comparativement au lestage désiré.

2. Grue automotrice selon la revendication 1, **caractérisée en ce qu'**au moins un dispositif de lecture (7, 8) est agencé sur le châssis (1) et/ou sur la tourelle (2).

3. Grue automotrice selon la revendication 2, **caractérisée en ce qu'**au moins un dispositif de lecture (7) est agencé sur le châssis (1) dans une zone d'un trajet de pivotement de la tourelle (2) en regard du châssis (1).

4. Grue automotrice selon l'une des revendications 1 à 3, **caractérisée en ce que** les poids de ballast (6) comportent respectivement un transpondeur en tant que dispositif d'émission.

5. Grue automotrice selon l'une des revendications 1 à 3, **caractérisée en ce que** le dispositif de lestage (4) comporte un mécanisme rotatif à élévateur pour la saisie et le dépôt des poids de ballast (6) dans le logement (5) pour les poids de ballast (6) sur la tourelle (2).

6. Grue automotrice selon la revendication 5, **caractérisée en ce que** le mécanisme rotatif à élévateur est contrôlable à travers au moins un dispositif de lecture (7, 8).
